# EUROPÄISCHE PATENTSCHRIFT

(11) **EP 3 974 064 B1**
(45) Veröffentlichungstag und Bekanntmachung des Hinweises auf die Patenterteilung: **16.08.2023**
(21) Anmeldenummer: 21000119.4
(22) Anmeldetag: 27.04.2021
(51) Int. Cl.: B05B 7/00

(54) **SPRÜHDÜSE MIT EINEM NUTBLECH, VERWENDUNG EINER SPRITZDÜSE SOWIE VERFAHREN ZUM UMBAU VON SCHLITZDÜSEN MIT MASKENBLECH ZU EINER SPRÜHDÜSE**
SPRAY NOZZLE WITH A FURROW PLATE, USE OF A SPRAY NOZZLE AND METHOD FOR THE CONVERSION OF SLIT NOZZLES WITH MASK PLATE TO A SPRAY NOZZLE
BUSE DE PULVÉRISATION DOTÉE D'UNE TÔLE À RAINURE, UTILISATION D'UNE BUSE DE PULVÉRISATION, AINSI QUE PROCÉDÉ DE CONVERSION DES BUSES À FENTE POURVUE DE TÔLE MASQUAGE EN BUSE DE PULVÉRISATION

(30) Priorität: 29.09.2020 DE 202020004080 U
(43) Veröffentlichungstag der Anmeldung: 30.03.2022
(73) Patentinhaber: SM-Klebetechnik Vertriebs GmbH, 52525 Heinsberg (DE)
(72) Erfinder: Schnödewind, Franz-Josef, 52525 Waldfeucht (DE)
(74) Vertreter: Castell, Klaus

(56) Entgegenhaltungen:
- EP-A2- 2 110 184
- DE-C1- 4 412 939

## Beschreibung

Die Erfindung betrifft eine Sprühdüse mit einem Nutblech, ein Verfahren zum Umbau von Schlitzdüsen sowie eine Verwendung einer Sprühdüse.

Zum flächigen Auftragen von Fluiden insbesondere Klebstoffen kommen unter anderem auch Sprühdüsen zum Einsatz. Hierbei haben sich auch außenmischende Düsen bewährt. Siehe hierzu die DE4412939 welche eine außenmischende Düse zeigt.

Normal tritt bei diesen Düsen das Fluid (Klebstoff) aus einer Düsenbohrung aus. Diese Bohrung ist von einem Ringspalt oder ringförmig angeordneten Bohrungen umgeben, aus denen mit hoher Geschwindigkeit Gas, üblicherweise Luft, ausströmt und das Fluid in Tröpfchen oder hochviskose Klebstoffe zu Fäden zerreißt.

Der Erfindung liegt die Aufgabe zu Grunde, eine derartige Sprühdüse weiterzuentwickeln. Diese Aufgabe wird mit einer Sprühdüse nach Anspruch 1, einem Verfahren nach Anspruch 7 und einer Verwendung nach Anspruch 8 gelöst. Vorteilhafte Weiterbildungen sind Gegenstand der Unteransprüche.

Ein Ausführungsbeispiel ist in der Zeichnung dargestellt und wird im Folgenden näher beschrieben. Es zeigt
Figur 1 ein erfindungsgemäßes Nutblech und
Figur 2 das Nutblech in Verbindung mit einer Luftverteilerleiste.

Die Figur 1 zeigt ein erfindungsgemäßes Nutblech. Dieses Nutblech (1) legt nun Fluid (2) und Gasaustritt (3) in Reihe und beliebiger Zahl nebeneinander. Die Nuten sind gegenüberliegend ineinander verzahnt eingearbeitet, so dass von einer Seite des Nutblechs Fluid (4) und der anderen Seite Gas (5) zugeführt wird.

Das ausströmende Fluid wird hier von zwei beidseitig liegenden Gasströmen fächerförmig zerrissen. So entsteht ein linienförmiger Auftrag wie bei einer Schlitzdüse nur als kontaktloser Auftrag.

Das in Figur 2 gezeigte erfindungsgemäße Nutblech (4) kann auch bei Schlitzdüsen mit Maskenblech (1) als Umbausatz in Verbindung mit einer Luftverteilerleiste (2) nachgerüstet werden. Bei Verarbeitung von Hotmelt muss die Luft (3) vorgeheizt werden.

## Patentansprüche

1. Sprühdüse mit einem Nutblech (1), bei dem Fluidaustritt (2) und Gasaustritt (3) in Reihe nebeneinander liegen, wobei die Nuten gegenüberliegend ineinander verzahnt derart eingearbeitet sind, dass von einer Seite des Nutblechs Fluid (4) und von der anderen Seite Gas (5) zugeführt wird und das ausströmende Fluid (4) von zwei beidseitig liegenden Gasströmen fächerförmig zerrissen wird.

2. Sprühdüse nach Anspruch 1, ***dadurch gekennzeichnet, dass*** die Sprühdüse eine außen mischende Düse ist.

3. Sprühdüse nach einem der vorhergehenden Ansprüche, ***dadurch gekennzeichnet, dass*** der Werkstoff des Nutblechs (1) Stahl, Messing, Aluminium, oder ein Kunststoff wie insbesondere PTFE oder Peek ist.

4. Sprühdüse nach einem der vorhergehenden Ansprüche, ***dadurch gekennzeichnet, dass*** die Nuten gefräst, erodiert, gelasert oder geätzt sind.

5. Sprühdüse nach einem der vorhergehenden Ansprüche, ***dadurch gekennzeichnet, dass*** die Nuten beidseitig im Verbund gegeneinander von einem Versorgungskanal bis zu dem Fluidaustritt (2) oder dem Gasaustritt (3) verlaufen.

6. Sprühdüse nach einem der vorhergehenden Ansprüche, ***dadurch gekennzeichnet, dass*** die Breite und die Tiefe der Nut, die dem Querschnitt der Nut entsprechen, dem Fließverhalten des zu verarbeitenden Fluids (4) angepasst ist.

7. Verfahren zum Umbau von Schlitzdüsen mit Maskenblech zu einer Sprühdüse nach einem der vorhergehenden Ansprüche, bei dem ein Nutblech (1) als Luftverteilerleiste nachgerüstet wird.

8. Verwendung einer Sprühdüse nach einem der Ansprüche 1 bis 6, bei der ein linienförmiger Auftrag wie bei einer Schlitzdüse nur als kontaktloser Auftrag entsteht.

9. Verwendung nach Anspruch 8, ***dadurch gekennzeichnet, dass*** das Fluid (4) ein Klebstoff ist.

10. Verwendung einer Sprühdüse nach einem der Ansprüche 1 bis 6 zur Verarbeitung von Hotmelt, bei der als Gas (5) Luft vorgeheizt wird.

## Claims

1. Spray nozzle having a furrow plate (1) in which fluid outlet (2) and gas outlet (3) lie next to one another in a row, wherein the furrows are incorporated in an oppositely intermeshed manner such that fluid (4) is supplied from one side of the furrow plate and gas (5) is supplied from the other side and the outflowing fluid (4) is pulled apart into a fan shape by two gas flows located on both sides.

2. Spray nozzle according to Claim 1, ***characterized in that*** the spray nozzle is an externally mixing nozzle.

3. Spray nozzle according to one of the preceding claims, ***characterized in that*** the material of the furrow plate (1) is steel, brass, aluminium or a plastic such as in particular PTFE or Peek.

4. Spray nozzle according to one of the preceding claims, ***characterized in that*** the furrows are milled, eroded, lasered or etched.

5. Spray nozzle according to one of the preceding claims, ***characterized in that*** the furrows run on both sides in combination towards one another from a supply channel as far as the fluid outlet (2) or the gas outlet (3).

6. Spray nozzle according to one of the preceding claims, ***characterized in that*** the width and the depth of the furrow which correspond to the cross-section of the furrow is adapted to the flow behaviour of the fluid (4) to be processed.

7. Method for the conversion of slit nozzle with mask plate to a spray nozzle according to one of the preceding claims in which the furrow plate (1) is retrofitted as an air distributor strip.

8. Use of a spray nozzle according to one of Claims 1 to 6 in which a linear application is only produced as a contactless application as in a slit nozzle.

9. Use according to Claim 8, ***characterized in that*** the fluid (4) is an adhesive.

10. Use of a spray nozzle according to one of Claims 1 to 6 for the processing of hotmelt in which air is pre-heated as gas (5).

## Revendications

1. Buse de pulvérisation dotée d'une tôle à rainure (1), pour laquelle une sortie de fluide (2) et une sortie de gaz (3) sont alignées l'une à côté de l'autre, sachant que les rainures sont façonnées opposées imbriquées l'une dans l'autre de telle manière que d'un côté de la tôle à rainure, du fluide (4) et de l'autre côté, du gaz (5), sont acheminés et le fluide s'échappant (4) est dispersé en éventail par deux flux gazeux situés des deux côtés.

2. Buse de pulvérisation selon la revendication 1, ***caractérisée en ce que*** la buse de pulvérisation est une buse à mélange extérieur.

3. Buse de pulvérisation selon l'une quelconque des revendications précédentes, ***caractérisée en ce que*** la matière de la tôle à rainure (1) est de l'acier, du laiton, de l'aluminium ou une matière plastique, comme en particulier du polytétrafluoroéthylène (PTFE) ou du polyétheréthercétone (PEEK).

4. Buse de pulvérisation selon l'une quelconque des revendications précédentes, ***caractérisée en ce que*** les rainures sont fraisées, érodées, usinées au laser ou par attaque chimique.

5. Buse de pulvérisation selon l'une quelconque des revendications précédentes, ***caractérisée en ce que*** les rainures passent des deux côtés en combinaison l'une contre l'autre d'un conduit d'alimentation jusqu'à la sortie de fluide (2) ou la sortie de gaz (3).

6. Buse de pulvérisation selon l'une quelconque des revendications précédentes, ***caractérisée en ce que*** la largeur et la profondeur de la rainure, qui correspondent à la section transversale de la rainure, sont adaptées au comportement à l'écoulement du fluide à traiter (4).

7. Procédé de conversion de buses à fente pourvue de tôle masquage en une buse de pulvérisation selon l'une quelconque des revendications précédentes pour lequel une tôle à rainure (1) est réadaptée en tant que rampe de distribution d'air.

8. Utilisation d'une buse de pulvérisation selon l'une quelconque des revendications 1 à 6 pour laquelle une couche d'application linéaire ne se forme que comme application sans contact comme pour une buse à fente.

9. Utilisation selon la revendication 8, ***caractérisée en ce que*** le fluide (4) est une matière adhésive.

10. Utilisation d'une buse de pulvérisation selon l'une quelconque des revendications 1 à 6 pour le traitement de matière thermofusible pour lequel de l'air est préchauffé en tant que gaz (5).
